# EUROPÄISCHE PATENTSCHRIFT

(11) **EP 0 058 878 B1**
(45) Veröffentlichungstag und Bekanntmachung des Hinweises auf die Patenterteilung: **15.05.1985**
(21) Anmeldenummer: 82100952.9
(22) Anmeldetag: 10.02.1982
(51) Int. Cl.: F03C 1/04

(54) **Vorrichtung für die Drehung hängender Lasten**
Device for turning suspended loads
Appareil pour la rotation de charges suspendues

(30) Priorität: 13.02.1981 DE 3105193
(43) Veröffentlichungstag der Anmeldung: 01.09.1982
(73) Patentinhaber: Heinz Thumm Oelhydraulische Antriebe GmbH, 70736 Fellbach-Oeffingen (DE)
(72) Erfinder: Neumann, Gunther, D-7151 Affalterbach (DE)
(74) Vertreter: Patentanwälte Dr. Ing. Eugen Maier Dr. Ing. Eckhard Wolf

## Beschreibung

Die Erfindung betrifft eine Vorrichtung für die Drehung hängender Lasten um eine vertikale Achse der im Oberbegriff des Patentanspruch 1 angegebenen Gattung. Die vom Stator zum Rotor führenden Hydraulikkanäle sind beispielsweise für den Anschluß der Betätigungsvorrichtung eines Greifers bestimmt. Die druckdichten Drehdurchführungen sollen ein Verschlingen der Leitungen beim Drehen der Last verhindern. Der Antriebsmechanismus kann sowohl als Radialkolbenmotor als auch als Axialkolbenmotor ausgebildet sein, während das Kurvengehäuse entweder als Rotor oder als Stator ausgebildet sein kann.

Es ist eine Drehvorrichtung dieser Art mit Radialkolbenmotor bekannt (DE-B 2338736), bei der zwei Drehdurchführungen an einer ein radiales Gleitlager bildenden Trennfläche zwischen dem Statorhals und dem Rotor angeordnet sind. Der Rotor ist zusätzlich über ein axiales Wälzlager auf einer Schulter des Zylindertrommel des Motors abgestützt. Im Bodenbereich des Hydraulikmotors befinden sich in dem Raum zwischen der Zylindertrommel und dem Kurvengehäuse ferner zwei Ringscheiben, die bei hängender Last als Gleitlager und beim Aufdrücken des Greifers auf eine Unterlage als Drucklager dienen. Diese Lagerung -hat sich in der Praxis vor allem bei einem Betrieb mit sehr schweren Lasten als nicht ausreichend erwiesen. Insbesondere bei axialen und radialen Stößen gegen den Greifer kam es immer wieder zu Bruchbeschädigungen des Stators im Bereich des radialen Gleitlagers. Hinzu kommt, daß der die Drehdurchführungen enthaltende Lagerspalt auf seiner einen Seite zum Motoräußeren weist und dort nicht ausreichend abdichtbar ist, so daß Verschmutzungen des Motorgehäuses und benachbarter Teile und Gegenstände durch austretende Hydraulikflüssigkeit nicht verhindert werden können. Da die Rotoranschlüsse sich am Motorgehäuse verhältnismäßig weit oben befinden, sind die dort angeschlossenen, zum Greifer führenden Leitungen eher einer Beschädigung ausgesetzt, als wenn sie weiter unten angebracht wären. Ein weiterer Nachteil besteht in der verhältnismäßig großen Bauhöhe und in dem dadurch bedingten hohen Gewicht der Drehvorrichtung.

Weiter ist es bei einer ähnlichen Drehvorrichtung, deren Kurvengehäuse als Stator und deren Zylindertrommel als Rotor ausgebildet und deren Verteiler starr mit dem Stator verbunden ist, an sich bekannt (DE-A 28 38 428), die Hydraulikkanäle für die Greiferbetätigung über Längsbohrungen im Verteiler hindurch vom Stator zum Rotor zu führen. Die Drehdurchführungen sind dort im unteren Bereich an einer zylindrischen Trennfläche zwischen Verteiler und Rotor vorgesehen. Wegen der starren Verbindung zwischen Verteiler und Stator treten zwar an den Verbindungsstellen der Hydraulikkanäle zwischen Verteiler und Stator keine Abdichtungsprobleme auf. Um die am Verteiler bei äußeren Einwirkungen auf den Motor angreifenden Kräfte so klein wie möglich zu halten, müssen allerdings aufwendige Drehlager verwendet werden, die weitgehend spielfrei sind. Da vor allem bei größeren Lasten und bei Stoßbeanspruchungen Materialverformungen auftreten, die von den Lagern nicht aufgenommen werden können, sind der Verteiler und die damit in Berührung stehenden Teile einem erhöhten Verschleiß ausgesetzt. Dies gilt insbesondere für den Einsatz bei schweren Lasten.

Der Erfindung liegt die Aufgabe zugrunde, die bekannte Drehvorrichtung der im Oberbegriff des Anspruchs 1 angegebenen Art dahingehend zu verbessern, daß sie ohne Bruchgefahr und mit nur geringem Verschleiß im Lagerbereich und an den Trennflächen des Verteilers auch für schwere Lasten einsetzbar ist und trotzdem eine relativ kleine Bauhöhe und ein entsprechend geringes Eigengewicht aufweist.

Zur Lösung dieser Aufgabe wird die in dem Anspruch 1 angegebene Merkmalskombination vorgeschlagen. Weitere vorteilhafte Ausgestaltungen und Weiterbildungen der Erfindung ergeben sich aus den Unteransprüchen.

Die Erfindung geht einmal davon aus, daß vor allem der schwimmende Verteiler, der ein axiales und radiales Spiel sowie Verformungen des Rotors gegenüber dem Stator kräftefrei aufzufangen vermag, für den Einsatz bei schweren Lasten und hohen Stoßbeanspruchungen in Betracht kommt. Um zudem eine geringe Bauhöhe zu erzielen, müssen die Hydraulikkanäle für den Greiferanschluß durch den Verteiler vom Stator zum Rotor hindurchgeführt werden. Dementsprechend können die Drehdurchführungen der Hydraulikkanäle im Inneren des Kurvengehäuses angeordnet werden, so daß die Leckgefahr nach außen weitgehend vermieden wird. Wichtig ist auch, daß an den Verbindungsstellen, an denen die Hydraulikkanäle vom Verteiler in das Kurvengehäuse übertreten, zumindest ein radiales Spiel möglich sein muß, das größer als das Lagerspiel des Radiallagers ist und das von den dort vorgesehenen Dichtungsmitteln überbrückt werden kann. Ein axiales Spiel des Verteilers kann im Bereich der Zylindertrommel und/oder an den Verbindungsstellen gegenüber dem Kurvengehäuse vorgesehen werden.

Gemäß einer bevorzugten Ausgestaltung der Erfindung enthält der Verteiler eine zentrale Axialbohrung, die in Längsrichtung von einem Rohr mit kleinerem Durchmesser durchdrungen ist. Der dabei zwischen Bohrungsinnenfläche und Rohraußenfläche gebildete Ringkanal bildet einen Bestandteil des die Drehdurchführung zwischen Verteiler und Zylindertrommel enthaltenden Hydraulikkanals. Das Rohr selbst ist an seinem einen Ende über eine weitere Drehdurchführung und an seinem anderen Ende an einer weiteren, mit Dichtungsmitteln versehenen Verbindungsstelle mit axialem und radialem Spiel unter Herstellung einer Rohrverbindung zwischen den durch den Stator und den Rotor hindurchgeführten Teilen eines weiteren Hydraulikkanals mit dem Stator und dem Rotor verbunden.

Oft ist es erwünscht, daß mehr als zwei Hydraulikkanäle vom Stator zum Rotor hindurchgeführt sind. Dies ist dann der Fall, wenn neben der Greiferbetätigung auch noch weitere Funktionen hydraulisch durchgeführt werden müssen, beispielsweise wenn am Greifer zusätzlich eine hydraulisch betätigbare Säge angeordnet ist, mit der ein Baumstamm an der ergriffenen Stelle durchgesägt werden kann. Für eine solche Greifersäge werden mindestens zwei weitere Hydraulikkanäle benötigt. Diese weiteren Hydraulikkanäle können zwar ebenfalls durch den Verteiler hindurchgeführt werden. Wegen des zusätzlichen Platzbedarfs ergibt sich dabei jedoch eine unerwünschte Durchmesservergrößerung und Gewichtszunahme. Es wird daher vorgeschlagen, daß die weiteren Hydraulikkanäle außerhalb des Verteilers unmittelbar über eine Drehdurchführung vom Stator zum Rotor geführt werden. Die radialen Gleitlager befinden sich dabei zweckmäßig außerhalb der die Drehdurchführungen enthaltenden Trennfläche auf einander gegenüberliegenden Seiten der Kurvenbahn und der Zylinder, so daß im Bereich der Trennfläche ein kleiner Radialspalt vorgesehen werden kann, mit dem die Bruchgefahr in diesem Bereich weitgehend vermieden werden kann.

In der Zeichnung sind einige bevorzugte Ausführungsbeispiele der Erfindung in schematischer Weise dargestellt. Es zeigen
Figur 1 ein Ausführungsbeispiel einer Drehvorrichtung mit zwei Drehdurchführungen in senkrecht geschnittener Darstellung ;
Figur 2 ein gegenüber Fig. 1 abgewandeltes Ausführungsbeispiel mit vier Drehdurchführungen ;
Figur 3 bis Figur 6 vier weitere Varianten für die Ausbildung der Verbindungsstelle zwischen Verteiler und Rotor in ausschnittsweiser, senkrecht geschnittener Darstellung.

Die in der Zeichnung dargestellten, einen Hydraulikmotor bildenden Drehvorrichtungen bestehen im wesentlichen aus einem Stator 1 und einem am Stator um eine vertikale Achse drehbar gelagerten Rotor 4. Der topfförmige Rotor 4 bildet das Kurvengehäuse 41 des Hydraulikmotors, während der Stator 1 die innerhalb des Kurvengehäuses angeordnete Zylindertrommel 11 des Hydraulikmotors enthält. In einer zentralen Paßbohrung 12 des Stators befindet sich ein mit dem Rotor 4 drehfest verbundener Verteiler 7, dessen Axialbohrung 70 von einem separaten Rohr 9 durchdrungen ist.

Das Kurvengehäuse 41 besteht im wesentlichen aus drei mittels Schrauben miteinander verbundenen Drehteilen 42, 43, 44, einem oberen, einen Schlauchschutz 45 enthaltenden Graugußteil 42, einem mittleren, die Kurvenbahnen 46 für die Kugeln 13 enthaltenden Teil 43 aus hochwertigem Stahl und einem unteren, die Schlauchanschlüsse 47, 48 für die Greiferhydraulik enthaltenden Bodenteil 44. Das Bodenteil 44 kann auf seiner Außenseite je nach Greifertyp unter Anpassung an dessen Verbindungsorgane unterschiedlich ausgebildet werden. Der Rotor 4 ist über je zwei radiale Gleitlager 14, 15 und axiale Wälzlager 16, 17, die in möglichst großem axialem Abstand voneinander auf beiden Seiten der Kurvenbahnen 46 und der Zylinder 18 angeordnet sind, am Stator 1 gelagert.

Im Bereich des Statorhalses 19 befinden sich vier in Umfangsrichtung einen Abstand voneinander aufweisende Anschlüsse 20, 20' für Hydraulikleitungen, von denen aus sich die Hydraulikkanäle 21, 22, 23, 24 zum Verteiler 7 bzw. zum Rohr 9 erstrecken und in die Hydraulikkanäle 71, 91, 72, 73 münden. Der Kanal 21 führt über die Drehdurchführung 31 in den Ringkanal 71 und von dort über eine durch Dichtungsmittel 49 gegenüber Flüssigkeitsdurchtritt in das Innere des Kurvengehäuses 41 abgedichtete Verbindungsstelle 50 zu einem innerhalb des Rotors 4 verlaufenden Kanal 51, der zu dem Schlauchanschluß 47 führt. Ein weiterer Statorkanal 22 ist über eine Drehdurchführung 32 an den Rohrkanal 91 angeschlossen, der an seinem anderen Ende über eine weitere Verbindungsstelle 53 bzw. eine Drehdurchführung in den Rotorkanal 54 mündet, der seinerseits zu dem Schlauchanschluß 48 führt.

Die beiden weiteren Statorkanäle 23, 24 stehen mit einer Anzahl Schlitzkanäle 74, 75 in Verbindung, die durch in Umfangsrichtung einen konstanten Abstand voneinander aufweisende Axialnuten im Verteiler 7 und die Innenfläche der Paßbohrung 12 im Stator 1 gebildet sind. Die außerhalb der Drehvorrichtung befindlichen Zu-und Rückflußleitungen für Hydraulikflüssigkeit sind an die zugehörigen Anschlüsse 20, 20' am Statorhals anschließbar.

In der Zylindertrommel 11 befindet sich eine Mehrzahl von in Umfangsrichtung gleiche Abstände voneinander aufweisenden radialen Druckzylindern 18, in denen je ein Kolben 25 sowie eine gegen die Stirnfläche des Kolbens anliegende, durch eine Zylinderöffnung mehr oder weniger weit hindurchgreifende Kugel 13 angeordnet sind. Auf ihrer Rückseite werden die Kolben 25 mit Hydraulikflüssigkeit beaufschlagt, die durch eine Bohrung 26 in die Druckzylinder 18 eintritt. Die Kugeln 13 liegen mit ihrem aus der Zylinderöffnung herausstehenden Teil gegen die in Umfangsrichtung wellenförmigen Kurvenbahnen 46 mit radialen Auslenkungen an der Innenfläche des Kurvengehäuses 41 an. Die Kurvenbahnen 46 bestimmen zu jedem Zeitpunkt den Hub der Kolben 25.

Wird eine Kugel 13 über den zugehörigen Kolben 25 mit Hilfe der Hydraulikflüssigkeit mit einer bestimmten radialen Kraft gegen die Innenfläche des Kurvengehäuses 41 gedrückt, so übt sie je nach Größe und Richtung der Steigung der Kurvenbahn 46 an der betreffenden Anlagestelle ein mehr oder weniger großes Drehmoment in der einen oder anderen Drehrichtung auf den Rotor 4 aus. Um den Rotor in Drehbewegung versetzen zu können, müssen die Kugeln 13 über die Kurvenbahn ein gleichgerichtetes Drehmoment auf den Rotor 4 übertragen. Es dürfen daher nur jeweils solche Zylinder 18 mit Druck beaufschlagt werden, deren Kugeln 13 gegen eine entgegen der Drehrichtung nach außen weisende Flanke der Kurvenbahn 46 anliegen. Beim Drehen des Kurvengehäuses 41 bewegen sich diese Kugeln 13 unter der Einwirkung des hohen Druckes in den mit der Zuflußleitung verbundenen Zylindern radial auf der Kurvenbahn 46 nach außen, bis der äußere Totpunkt erreicht ist. Gleichzeitig füllen sich die betreffenden Druckzylinder 18 mit Hydraulikflüssigkeit. Alle diejenigen Druckzylinder 18, deren Kugeln 13 gegen eine entgegen der Drehrichtung nach innen weisende Flanke der Kurvenbahn 46 anliegen, müssen dagegen mit der unter niedrigem Druck stehenden Rückflußleitung verbunden sein, so daß die betreffenden Kugeln beim Vorbeibewegen der Kurvenbahn ohne großen Kraftaufwand radial nach innen bewegt werden können und die Hydraulikflüssigkeit aus den betreffenden Druckzylindern 18 heraus in die Rückflußleitung verdrängt werden kann. Beim Erreichen des jeweiligen Totpunktes der Hubbewegung wird die bestehende Verbindung des betreffenden Druckzylinders 18 mit der Zu- bzw. der Rückflußleitung unterbrochen und beim weiteren Fortschreiten der Bewegung eine Verbindung mit der jeweils anderen Hydraulikleitung hergestellt. Die bezüglich der Kurvenbahn 46 phasengerechte Steuerung der Verbindung der einzelnen Druckzylinder 18 mit der Zu- und der Rückflußleitung übernimmt der Verteiler 7, der mit dem Kurvengehäuse 41 über einen Zapfen 56 drehfest verbunden ist. Die Steuerung erfolgt über die Schlitzkanäle 74, 75, die bei der Drehung der Zylindertrommel 11 abwechselnd mit verschiedenen Bohrungen 26 zur Deckung gebracht werden.

Der Verteiler 7 greift im Bereich der Drehdurchführung 31 mit einem nach oben weisenden zylindrischen Teil 76 in eine Zylinderbohrung 33 des Stators 1 ein und ist dort drehbar und um eine gewisse Strecke axial verschiebbar gelagert. Die Drehdurchführung 31 wird durch den in einer Umfangsnut des Verteilers 7 angeordneten Dichtungsring 77 gegen einen unerwünschten Flüssigkeitsaus- oder -eintritt abgedichtet.

Auf der dem Rotor 4 zugewandten Seite des Verteilers befinden sich im Bereich der Verbindungsstelle 50 weitere Dichtungsmittel 49, 49', die ein radiales und/oder axiales Spiel, das größer als das Lagerspiel zwischen Stator und Rotor ist, zulassen, um übermäßige Stoß- und Momentenbelastungen des Verteilers durch äußere Einwirkungen während des Kran- oder Baggerbetriebs zu vermeiden.

Gleichzeitig muß an der Verbindungsstelle 50 aber auch gewährleistet werden, daß der Ringkanal 71 gegenüber Flüssigkeitsaustritt in das Innere des Kurvengehäuses 41 und gegen Flüssigkeitseintritt aus diesem Bereich ausreichend abgedichtet wird. In der Zeichnung sind fünf verschiedene Varianten einer solchen Verbindungsstelle 50 dargestellt, die nachfolgend näher erläutert werden.

Bei den in den Figuren 1 bis 5 gezeigten Ausführungsbeispielen liegt der Verteiler 7 mit seiner Stirnfläche 78 axial gegen einen in einer Ringaussparung des Rotorbodenteils 44 angeordneten elastischen Dichtungsring 49 an und wird mit unterschiedlichen Mitteln in dieser Anlagestellung festgehalten.

Bei den in Fig. 1 und 2 gezeigten Ausführungsbeispielen befindet sich in einem Ringspalt eine axial zwischen Stator 1 und Verteiler 7 eingespannte Druckfeder 80, die den Verteiler 7 im Bereich der Verbindungsstelle 50 kraftschlüssig gegen die Axialdichtung 49 und den Rotor 4 drückt. Beim Auftreten entgegengesetzter Axialkräfte kann die Feder 80 zusammengedrückt werden, so daß ein axiales Spiel des Verteilers 7 sowohl gegenüber dem Stator 1 als auch gegenüber dem Rotor 4 gewährleistet ist.

Bei dem in Fig. gezeigten Ausführungsbeispiel ist in dem Spaltraum zwischen Stator 1 und Verteiler 7 statt einer Druckfeder eine starre Paßscheibe 41' angeordnet, mit der das axiale Spiel des Verteilers 7 gegenüber dem Rotor auf eine durch die elastische Querverformbarkeit des Dichtungsrings 49 überdrückbare Strecke begrenzt und dadurch ein unerwünschtes Abheben des Verteilers 7 vom Dichtungsring 49 unter Freigabe eines Flüssigkeitsdurchtritts verhindert werden kann.

Bei den Ausführungsbeispielen nach Fig. 4 und 5 ist eine in axialer Richtung wirkende formschlüssige Verbindung zwischen Verteiler 7 und Rotor 4 vorgesehen, mit der das Auftreten eines Axialspaltes im Bereich der Ringdichtung 49 vermieden wird. Während bei dem in Fig. 4 gezeigten Ausführungsbeispiel die in die Umfangsnut 60 des Rotors 4 eingreifende Schulter 82 starr mit dem Verteiler 7 verbunden ist, ist sie bei dem Ausführungsbeispiel nach Fig. 5 als mit einer Schraube 83 am Verteiler befestigtes separates Ringstück 84 oder als Mutter ausgebildet.

Der radiale Ringspalt 85 zwischen Rotor 4 und Verteiler 7 gewährleistet bei all diesen Ausführungsbeispielen das erwünschte radiale Spiel zwischen Verteiler und Rotor.

Bei dem Ausführungsbeispiel nach Fig. 6 ist statt der axial eine radial wirkende Dichtung 49' vorgesehen, die den Ringspalt 85' zwischen dem zapfenartigen Ansatz 86 des Verteilers 7 und der Innenfläche der am Rotor 4 vorgesehenen Bohrung 61 unter Gewährleistung eines radialen und axialen Spiels überbrückt.

Das durch die Verteilerbohrung 70 hindurchgreifende Rohr 9 ist mit seinem oberen Ende 92 in einer Axialbohrung 34 des Stators 1 und mit seinem unteren Ende 93 in einer Axialbohrung 62 des Rotors 4 so mit einem gewissen Spiel gelagert, daß es etwaigen Axial- und Radialverschiebungen des Rotors 4 gegenüber dem Stator 1 ohne größere Belastungen auszuweichen vermag. Die Abdichtung erfolgt an beiden Enden mit Hilfe von in Ringnuten des Rohrs 9 angeordneten elastischen Dichtungsringen 94, 95. Je nach Größe der Haftreibung an der oberen und unteren Lagerstelle des Rohrs 9 wird das Rohr im Falle der Rotordrehung eine relative Drehbewegung zum Rotor 4 und/oder zum Stator 1 ausführen, so daß beide Rohranschlüsse eine Drehdurchführung 32 oder eine Verbindungsstelle 53 bilden können.

Im Falle des in Fig. 2 gezeigten Ausführungsbeispiels sind neben den vom Stator 1 über den Verteiler 7 bzw. das Rohr 9 zum Rotor 4 hindurchgeführten Hydraulikkanälen 21, 71, 51 : 22, 91, 54 zwei weitere vom Stator zum Rotor hindurchgeführte Hydraulikkanäle 35, 65 ; 36, 66 vorgesehen, deren Drehdurchführungen 63, 64 im Halsbereich 19 des Stators 1 an einer unmittelbar zwischen Stator 1 und Rotor 4 vorgesehenen Trennfläche angeordnet sind. Auch in diesem Falle ist ein oberes und ein unteres radiales Gleitlager 14, 15 vorgesehen, so daß im Bereich der die Drehdurchführungen enthaltenden Trennfläche keine Gleitreibung auftritt. Nach oben hin ist der Lagerspalt mit Hilfe einer zwischen Rotor 4 und Stator 1 wirkenden Spezialdichtung 67 gegen Flüssigkeitsaustritt aus dem Bereich der Drehdurchführungen 63, 64 abgedichtet.

Die in der Zeichnung dargestellten Ausführungsbeispiele beziehen sich zwar ausschließlich auf solche Drehvorrichtungen, deren Zylindertrommel als Teil des Stators und deren Kurvengehäuse als Teil des Rotors ausgebildet sind. Grundsätzlich ist jedoch auch eine umgekehrte Anordnung denkbar, bei der die Zylindertrommel mit dem Rotor und das Kurvengehäuse mit dem Stator verbunden ist und bei der dennoch ein schwimmender Verteiler mit radialem und gegebenenfalls axialem Spiel vorgesehen ist. Bei einer solchen, in der Zeichnung nicht dargestellten Anordnung müssen die Zu-und Rücklaufkanäle zunächst von einer Anschlußstelle am Kurvengehäuse aus über entsprechende Verbindungsstellen zum Verteiler und von dort zur Zylindertrommel geführt werden. Im Bereich der Verbindungsstellen zwischen Kurvengehäuse und Verteiler ist wegen des erforderlichen radialen und gegebenenfalls auch axialen Spiels des Verteilers je eine Dichtung vorzusehen, die das betreffende Spiel überbrückt.

## Patentansprüche

1. Vorrichtung für die Drehung hängender Lasten um eine vertikale Achse mit einem Stator (1), einem über Radial- und Axiallager (14, 15, 16, 17) am Stator (1) drehbar gelagerten Rotor (4), mindestens einem vom Stator (1) über eine Drehdurchführung (31, 32, 63, 64) zum Rotor (4) geführten Hydraulikkanal (21, 71, 51 ; 22, 92, 54 ; 35, 65 ; 36, 66) sowie einem zwischen Stator (1) und Rotor (4) wirkenden Antriebsmechanismus, bestehend aus einer mit dem einen dieser Teile (Stator 1) verbundenen, eine Anzahl über den Umfang oder an mindestens einer der Stirnseiten verteilt angeordneter, mit Hydraulikflüssigkeit beaufschlagter Zylinder (18) sowie über Öffnungen der Zylinder überstehender Abstützkörper (13) aufweisenden Zylindertrommel (11), einem mit dem anderen dieser Teile (Rotor 4) verbundenen, eine Kurvenbahn (46) für die Abstützkörper (13) enthaltenden Kurvengehäuse (41) und einem mit dem Kurvengehäuse (41) drehfest verbundenen, die Zylinder abwechselnd mit einer Zu- und einer Rückflußleitung verbindenden Verteiler (7), dadurch gekennzeichnet, daß der durch die Zylindertrommel (11) verlaufende Teil (21) des Hydraulikkanals über die Drehdurchführung (31) mit dem einen Ende eines durch den Verteiler verlaufenden Kanals (71) verbunden ist, der mit seinem anderen Ende an einer Verbindungsstelle (50) mit dem durch das Kurvengehäuse (41) verlaufenden Teil (51) des Hydraulikkanals verbunden ist, und daß die Verbindungsstelle (50) durch Dichtungsmittel (49, 49') gegenüber Flüssigkeitsdurchtritt in das Innere des Kurvengehäuses (41) abgedichtet ist, die ein radiales Spiel zwischen- Verteiler (7) und Rotor (4), das größer als das Lagerspiel des Radiallagers (14, 15) ist, zulassen.

2. Vorrichtung nach Anspruch 1, dadurch gekennzeichnet, daß durch die Dichtungsmittel (49, 49') zusätzlich ein axiales Spiel des Verteilers (7) gegenüber dem Kurvengehäuse (41) überbrückbar ist, und daß der Verteiler im Bereich der Drehdurchführung (31) und einer Paßbohrung (12) mit axialem Spiel in der Zylindertrommel (11) gelagert ist.

3. Vorrichtung nach Anspruch 1, dadurch gekennzeichnet, daß der Verteiler (7) im Bereich der Verbindungsstelle (50) in axialer Richtung im wesentlichen spielfrei gegen das Kurvengehäuse (41) oder gegen die Dichtungsmittel (49) anliegt, und daß der Verteiler (7) im Bereich der Drehdurchführung (31) und einer Paßbohrung (12) mit axialem Spiel, das größer als das Lagerspiel des Axiallagers (16, 17) zwischen Stator (1) und Rotor (4) ist, in der Zylindertrommel (11) gelagert ist.

4. Vorrichtung nach einem der Ansprüche 1 bis 3, dadurch gekennzeichnet, daß die Dichtungsmittel (49) als Axialdichtung ausgebildet sind, gegen die der Verteiler (7) mittels mindestens eines in einem zwischen Zylindertrommel (11) und Verteiler (7) angeordneten axialen Spalt angeordneten, federnden oder starren Abstandshalteorgans (Feder 80, Paßscheibe 41') andrückbar ist.

5. Vorrichtung nach einem der Ansprüche 1 oder 3, dadurch gekennzeichnet, daß die Dichtungsmittel (49) als Axialdichtung ausgebildet sind, gegen die der Verteiler (7) durch axial formschlüssige Kupplung mit dem Kurvengehäuse (41) anliegend festgehalten ist.

6. Vorrichtung nach einem der Ansprüche 1 oder 2, dadurch gekennzeichnet, daß der Verteiler (7) mit einem axial überstehenden Ansatz (86) mit radialem und axialem Spiel in eine Axialbohrung (61) des Kurvengehäuses (41) eingreift, und daß der dabei gebildete Ringspalt (85') durch die als elastischer Dichtungsring (49') ausgebildeten Dichtungsmittel überbrückt ist.

7. Vorrichtung nach einem der Ansprüche 1 bis 6, dadurch gekennzeichnet, daß der Verteiler (7) eine zentrische Axialbohrung (70) enthält, die in Längsrichtung von einem Rohr (9) mit kleinerem Durchmesser durchdrungen ist, daß der zwischen Bohrungsinnenfläche und Rohraußenfläche gebildete Ringkanal (71) Bestandteil des die Drehdurchführung (31) zwischen Verteiler (7) und Zylindertrommel (11) enthaltenden Hydraulikkanals ist, und daß das Rohr (9) an seinem einen Ende über eine weitere Drehdurchführung (32) und an seinem anderen Ende an einer weiteren mit Dichtungsmitteln (94 bzw. 95) versehenen Verbindungsstelle (53) mit axialem und radialem Spiel, das insgesamt größer als das Lagerspiel in den Axial- und Radiallagern (14, 15, 16, 17) zwischen Stator (1) und Rotor (4) ist, unter Herstellung einer Rohrverbindung (91) zwischen den durch den Stator (1) und den Rotor (4) hindurchgeführten Teilen (22, 54) eines weiteren Hydraulikkanals mit dem Stator (1) und dem Rotor (4) verbunden ist.

8. Vorrichtung nach Anspruch 7, dadurch gekennzeichnet, daß das Rohr (9) mit seinem einen Ende (92) in einer Axialbohrung (34) der Zylindertrommel (11) und mit seinem anderen Ende (93) in einer Axialbohrung (62) des Kurvengehäuses gleitend gelagert ist, und daß die Ringspalte zwischen der Innenfläche der Axialbohrungen und den betreffenden Rohrenden durch elastische Dichtungsringe (94, 95) überbrückt sind.

9. Vorrichtung nach einem der Ansprüche 1 bis 8, dadurch gekennzeichnet, daß zwei Radiallager (14, 15) vorgesehen sind, die auf einander gegenüberliegenden Seiten der Kurvenbahn (46) und der Zylinder (18) angeordnet sind.

10. Vorrichtung nach Anspruch 9, dadurch gekennzeichnet, daß die Radiallager (14, 15) als Gleitlager ausgebildet sind.

11. Vorrichtung nach Anspruch 9 oder 10, dadurch gekennzeichnet, daß eines der Radiallager (14) etwa auf der Höhe der Drehdurchführung (31) zwischen Zylindertrommel und Verteiler (7) und das andere Radiallager (15) etwa auf der Höhe der Verbindungsstelle (50) zwischen Verteiler (7) und Kurvengehäuse (41) angeordnet ist.

12. Vorrichtung nach einem der Ansprüche 1 bis 11, dadurch gekennzeichnet, daß die Axiallager (16, 17) jeweils in der Nähe der Radiallager (14, 15) angeordnet sind.

13. Vorrichtung nach einem der Ansprüche 1 bis 12, dadurch gekennzeichnet, daß das Kurvengehäuse (41) aus drei axial voneinander getrennten, mittels axialer Schrauben miteinander verbundenen Drehteilen (42, 43, 44) besteht, von denen das mittlere, die Kurvenbahn (46) enthaltende Teil aus hochwertigem Stahl und das die Verbindungsstellen (50, 53) mit dem Verteiler und das das eine Axial- und Radiallager (15, 17) enthaltende Bodenteil (44) sowie das gegenüberliegende, das andere Axial- und Radiallager (14, 16) für die Zylindertrommel und gegebenenfalls einen Schlauchschutzring (45) enthaltende Außenteil (42) aus Grauguß bestehen.

14. Vorrichtung nach einem der Ansprüche 1 bis 13 mit mindestens einer außerhalb des Verteilers (7) an einer zylindrischen Trennfläche zwischen Stator (1) und Rotor (4) befindlichen Drehdurchführung (63, 64) für einen vom Stator (1) zum Rotor (4) geführten Hydraulikkanal (35, 65 ; 36, 66), dadurch gekennzeichnet, daß die Radiallager (14, 15) außerhalb der Trennfläche auf einander gegenüberliegenden Seiten der Kurvenbahn (46) und der Zylinder (18) angeordnet sind.

## Claims

1. Device for turning suspended loads about a vertical axis having a stator (1), a rotor (4) rotatably supported on the stator (1) on radial and axial bearings (14, 15, 16, 17), at least one hydraulic passage (21, 71, 51 ; 22, 92, 54 ; 35, 65 ; 36, 66) leading from the stator (1) via a rotary coupling (31, 32, 63, 64) to the rotor (4) and also a drive mechanism operating between stator (1) and rotor (4), comprising a cylinder drum (11) connected to the one of these parts (stator 1), having a plurality of cylinders (18) charged with hydraulic fluid distributed over its periphery or on at least one of its end faces and also piston members (13) projecting from openings of the cylinders, a cam housing (41) including a cam track (46) for the piston members (13), connected with the other of these parts (rotor4) and a distributor (7) connected for rotation with the cam housing (41) connecting the cylinders alternately with a feed and return fluid conduit, characterised in that the part (21) of the hydraulic passage which runs through the cylinder drum (11) is connected via the rotary coupling (31) with the one end of a passage (71) running through the distributor, which is connected at its other end at a connector (50) with the part (51) of the hydraulic passage running through the cam housing (41), and that the connector (50) is sealed by sealing means (49, 49) against entry of fluid into the interior of the cam housing (41), which allows radial play between the distributor (7) and rotor (4) which is greater than the play in the radial bearing (14, 15).

2. Device according to claim 1, characterised in that through the sealing means (49, 49') is accommodated additionally an axial play of the distributor (7) with respect to the cam housing (41), and that the distributor is carried with axial play in the cylinder drum (11) in the region of the rotary coupling (31) and a bore (12).

3. Device according to claim 1, characterised in that the distributor (7) lies in contact in the region of the connector (50) substantially without play in the axial direction against the cam housing (41) or against the sealing means (49), and that the distributor (7) is housed in the cylinder drum (11) with axial play, in the region of the rotary coupling (31) and a bore (12), which is greater than the play of the axial bearing (16, 17) between the stator (1) and the rotor (4).

4. Device according to any one of claims 1 to 3, characterised in that the sealing means (49) are formed as an axial seal against which the distributor (7) is urgeable by means of at least one sprung or rigid spacing-member (spring 89, washer 41') arranged in an axial space between cylinder drum (11) and distributor (7).

5. Device according to one of claims 1 or 3, characterised in that sealing means (49) are formed as an axial seal, against which the distributor (7) is held fixedly in contact through axially rigid coupling with the cam housing (41).

6. Device according to one of claims 1 to 2, characterised in that the distributor (7) engages with an axially projecting extension (86) with radial and axial play in an axial bore (61) of the cam housing (41), and hat the thus formed annular space (85') is bridged by the sealing means formed as an elastic sealing ring (49').

7. Device according to one of claims 1 to 6, characterised in that the distributor (7) has a central bore (70), which contains a lengthwise extending tube (9) having a smaller diameter, that the annular passage (71) between the inner surface of the bore and the outer surface of the tube is an element of the hydraulic passage which includes the rotary coupling (31) between the distributor (7) and cylinder drum (11), and that the tube (9) is connected with the stator (1) and the rotor (4), at its one end via a further rotary coupling (32) and at its other end to a further connector (53) provided with sealing means (94 or 95) with axial and radial play which is in total greater than the bearing play in the axial and radial bearings (14, 15, 16, 17) between stator (1) and rotor (4), with the production of a tube connection (91) between the parts (22, 54) of a further hydraulic passage leading through the stator (1) and the rotor (4).

8. Device according to claim 7, characterised in that the tube (9) is slidingly carried with its one end (92) in an axial bore (34) of the cylinder drum (11) and its other end (93) in an axial bore (62) of the cam housing, and that the annular spaces between the inner surface of the axial bore and the respective ends of the tube are bridged by elastic sealing rings (94, 95).

9. Device according to one of claims 1 to 8, characterised in that two radial bearings (14, 15) are provided which are arranged one above the other on opposite sides of the cam track (46) and the cylinders (18).

10. Device according to claim 9, characterised in that the radial bearings (14, 15) are sliding bearings.

11. Device according to claim 9 or claim 10, characterised in that one of the radial bearings (14) is arranged at about the level of the rotary coupling (31) between cylinder drum and distributor (7) and the other radial bearing (15) at about the level of the connector (50) between the distributor (7) and the cam housing (41).

12. Device according to one of claims 1 to 11, characterised in that the axial bearings (16, 17) are each arranged in the neighbourhood of the radial bearings (14, 15).

13. Device according to one of claims 1 to 12, characterised in that the cam housing (41) comprises three axially separate rotary parts (42, 43, 44) fastened together by means of axial screws, of which the middle part which holds the cam track (46) comprises high tensile steel and that the connectors (50, 53) with the distributor and that the base part (44) containing an axial and radial bearing (15, 17) as well as the opposite outer parts containing the other axial and radial bearings (14, 16) for the cylinder drum and optionally a protecting ring (42) are made of grey iron.

14. Device according to one of claims 1 to 13, having at least one rotary coupling (63, 64) external to the distributor (7) in a cylindrical dividing space between stator (1) and rotor (4) for a hydraulic passage (35, 65 ; 36, 66) leading from the stator (1) to the rotor (4), characterised in that the radial bearing (14, 15) are arranged outside the dividing space one above the other on opposite sides of the cam track (46) and the cylinder (18).

## Revendications

1. Dispositif pour la rotation autour d'un axe, de charges suspendues, muni d'un stator (1), d'un rotor (4), ce dernier logé de façon rotative au-dessus des paliers radiaux et axiaux (14, 15, 16, 17) sur le stator (1), ayant au moins un canal hydraulique (21, 71, 51 ; 22, 92, 54 ; 35, 65 ; 36, 66) allant à travers un passage tournant (31, 32, 63, 64) du stator (1) au rotor (4) ainsi que d'un mécanisme moteur fonctionnant entre le stator (1) et le rotor (4), constitué d'un certain nombre de cylindres (18) alimentés d'un liquide hydraulique et disposés de façon répartie sur le pourtour ou au moins sur l'une des faces frontales, raccordés à l'un de ces éléments (stator 1), présentant en outre un tambour cylindrique (11) sur des corps d'appui (13) saillant au-dessus d'orifices des cylindres ; d'un boîtier à cames (41), raccordé à l'autre de ces éléments (rotor 4), comportant un parcours à cames (46) pour les corps d'appui (13) et un distributeur (7) raccordé solidement de façon non rotative au boîtier à cames (41), distributeur reliant les cylindres alternativement à une conduite d'alimentation et à une conduite de refluement ; caractérisé par le fait que l'élément (21) du canal hydraulique passant à travers le tambour cylindrique (11) est relié à travers le passage tournant (31) à l'une des extrémités d'un canal (71) passant à travers le distributeur, canal relié par son autre extrémité, en un point de jonction (50), à l'élément (51) du canal hydraulique passant à travers le boîtier à cames (41) et que le point de jonction (50) est étanchéifié à l'aide de matériaux d'étanchéification (49, 49') contre un passage du liquide vers l'intérieur du boîtier à cames (41), matériaux d'étanchéification qui permettent un jeu radial entre le distributeur (7) et le rotor (4), jeu qui est plus grand que le jeu du palier radial (14, 15).

2. Dispositif selon la revendication 1, caractérisé par le fait qu'à l'aide des matériaux d'étan- chéification (49, 49'), un jeu axial du distributeur (7) par rapport au boîtier à cames (41) peut en plus être ponté et que le distributeur, dans la zone du pasage tournant (31) et d'un alésage d'ajustement (12) à jeu axial, est logé dans le tambour cylindrique (11).

3. Dispositif selon la revendication 1, caractérisé par le fait que le distributeur (7), dans la zone du point de jonction (50) adhère, dans le sens axial, dans l'essentiel sans jeu, au boîtier à cames (41) ou contre les matériaux d'étanchéification (49) et que le distributeur (7), dans la zone du passage tournant (31) et d'un alésage d'ajustement (12) à jeu axial plus grand que le jeu du palier axial (16, 17) entre le stator (1) et le rotor (4), est logé dans le tambour cylindrique (11).

4. Dispositif selon l'une des revendications 1 à 3, caractérisé par le fait que les matériaux d'étan- chéification (49) sont développés en tant qu'étanchéité axiale contre laquelle le distributeur (7) peut être serré au moyen d'au moins un organe écarteur rigide ou élastique (ressort 80, rondelle d'ajustage 41) disposé dans une fente axiale aménagée entre le tambour cylindrique (11) et le distributeur (7).

5. Dispositif selon l'une des revendications 1 ou 3, caractérisé par le fait que les matériaux d'étanchéification (49) développés en tant qu'étanchéité axiale, contre laquelle le distributeur (7) est maintenu adhérant au boîtier à cames (41) à l'aide d'un dispositif d'accouplement mécanique axial.

6. Dispositif selon l'une des revendications 1 ou 2, caractérisé par le fait que le distributeur (7) engrène, avec jeu axial et radial, dans un alésage axial (61) du boîtier à cames (41), à l'aide d'une rallonge (86) saillant axialement, et que le passage annulaire (85') ainsi formé est ponté par les matériaux d'étanchéification développés en tant que rondelle d'étanchéité élastique (49').

7. Dispositif selon l'une des revendications 1 à 6, caractérisé par le fait que le distributeur (7) comporte un forage axial centré (70) qui, dans le sens longitudinal est traversé par un tube (9) de plus petit diamètre ; que le canal annulaire (71) formé entre la face intérieure du forage et la face extérieure du tube, est une partie constitutive du canal hydraulique comportant, entre le distributeur (7) et le tambour cylindrique (11), le passage tournant (31), et que le tube (9) est situé, entre le stator (1) et le rotor (4), à l'une de ses extrémités à travers un autre passage tournant (32) et à son autre extrémité, à un autre point de jonction (53) à jeu axial et radial, muni de matériaux d'étanchéifi- cation (94 ou 95), jeu axial et radial qui au total est plus grand que le jeu des paliers axiaux et radiaux (14, 15, 16, 17) entre le stator (1) et le rotor (4), en établissant un joint de tube (91) entre les éléments (22, 54) d'un autre canal hydraulique, le reliant au stator (1) et au rotor (4).

8. Dispositif selon la revendication 7, caractérisé par le fait que le tube (9) est logé, de façon coulissante, par l'une de ses extrémités (92) dans un alésage axial (34) du tambour cylindrique (11) et par son autre extrémité (93) dans un alésage axial (62) du boîtier à cames et que le passage annulaire entre la face intérieure des alésages axiaux et des extrémités du tube en question est ponté à l'aide de rondelles d'étanchéité élastiques (94, 95).

9. Dispositif selon l'une des revendications 1 à 8, caractérisé par le fait que deux paliers radiaux (14, 15) sont prévus, paliers qui sont disposés sur des faces opposées l'une par rapport à l'autre du parcours à cames (46) et des cylindres (18).

10. Dispositif selon la revendication 9, caractérisé par le fait que les paliers radiaux (14,15) sont développés en tant que paliers à glissement.

11. Dispositif selon la revendication 9 ou 10, caractérisé par le fait que l'un des paliers radiaux (14) est disposé à peu près à la hauteur du passage tournant (31) entre le tambour cylindrique et le distributeur (7) et que l'autre palier radial (15) se trouve à peu près à la hauteur du point de jonction (50) entre le distributeur (7) et le boîtier à cames (41).

12. Dispositif selon l'une des revendications 1 à 11, caractérisé par le fait que les paliers axiaux (16, 17) sont toujours disposés près des paliers radiaux (14, 15).

13. Dispositif selon l'une des revendications 1 à 12, caractérisé par le fait que le boîtier à cames (41) est formé de trois parties tournantes (42, 43, 44) axialement séparées les unes des autres et assemblées les unes aux autres à l'aide de vis axiales, la partie centrale, comportant le parcours à cames (46), étant constitué par de l'acier de qualité supérieure, alors que l'élément extérieur, comportant les points de jonction (50, 53) et le distributeur, et la pièce de base (44) comportant un palier radial et axial (15, 17), ainsi que l'élément extérieur (42) sur la face opposée, comportant l'autre palier radial et axial (14, 16) du tambour cylindrique et éventuellement un anneau protecteur de tube (45) sont réalisés en fonte grise.

14. Dispositif selon l'une des revendications 1 à 13, avec au moins un passage tournant (63, 64) se trouvant à l'extérieur du distributeur (7) sur une surface de séparation cylindrique entre le stator (1) et le rotor (4) destiné à un canal hydraulique (35, 65 ; 36,66) allant du stator (1) au rotor (4), caractérisé par le fait que les paliers radiaux (14, 15) sont disposés en dehors de la surface de séparation sur des côtés opposés l'un par rapport à l'autre du parcours à cames (46) et des cylindres (18).
